# FASCICULE DE BREVET EUROPEEN

(11) **EP 3 728 753 B1**
(45) Date de publication et mention de la délivrance du brevet: **29.05.2024**
(21) Numéro de dépôt: 18842785.0
(22) Date de dépôt: 20.12.2018
(51) Int. Cl.: E04B 2/18, E04B 2/42, E04C 1/40, E04C 1/41

(54) **BLOC DE CONSTRUCTION DE MOUSSE EXPANSIVE ET DE SABLE AVEC ISOLATION**
KONSTRUKTIONSBLOCK AUS EXPANDIERTEM SCHAUM UND SAND MIT DÄMMUNG
CONSTRUCTION BLOC FROM EXPANDING FOAM AND SAND WITH INSULATION

(30) Priorité: 20.12.2017 FR 1762649
(43) Date de publication de la demande: 28.10.2020
(73) Titulaire: Raffion, Haïdar Ben, 29000 Quimper (FR)
(72) Inventeur: Raffion, Haïdar Ben, 29000 Quimper (FR)
(74) Mandataire: Derriennic, Tangui Jean
(86) Numéro de dépôt international: PCT/FR2018/053432
(87) Numéro de publication internationale: WO 2019/122730

(56) Documents cités:
- EP-A1- 0 726 369
- EP-A2- 0 166 249
- WO-A1-92/09762
- WO-A1-2007/128082
- DE-A1- 4 402 135
- FR-A1- 3 032 735
- US-A- 5 457 926
- US-A- 5 775 047

## Description

### DOMAINE TECHNIQUE DE L'INVENTION

La présente invention concerne le domaine du bâtiment, plus particulièrement de la construction de maisons ou d'immeubles à partir de blocs de construction. Plus particulièrement, l'invention se rapporte à la construction d'un mur ou analogue à partir de blocs de construction superposables. L'invention concerne la construction de type mur ou analogue, s'étendant au moins sur une direction horizontale et une direction verticale. Cette construction comporte une pluralité de rangées de blocs de construction superposées, et a un bloc de construction de forme sensiblement parallélépipédique. Chaque bloc de construction comprenant une face supérieure au moins apte à être associée avec la ou les faces inférieures d'un ou de deux autres blocs de construction analogues, une face inférieure au moins apte à être associée avec la ou les faces supérieures d'un ou de deux autres blocs de construction analogues.

### ETAT DE LA TECHNIQUE

Les parpaings en béton ou en mortier sont très couramment utilisés pour la réalisation d'ouvrages de construction.

Par exemple, les publications suivantes montrent des exemples de parpaings : EP0726369, US5775047, FR3032735 et DE4402135.

De nombreuses problématiques se posent alors vis-à-vis de ces parpaings, qui doivent à la fois être facilement manipulables pour la construction, et présenter des caractéristiques intéressantes notamment en termes d'isolation thermique et phonique.

### OBJET DE L'INVENTION

La présente invention vise à remédier à ces inconvénients.

A cet effet, la présente invention vise un bloc de construction de forme sensiblement parallélépipédique et comprend une face supérieure au moins apte à être associée avec la ou les faces inférieures d'un ou de deux autres blocs de construction analogues, une face inférieure au moins apte à être associée avec la ou les faces supérieures d'un ou de deux bloc de construction analogues, au moins deux ouvertures verticales, le bloc de construction comprend une face avant, une face arrière et deux faces latérales avec un renfoncement faisant apparaître deux bourrelets sur les côtés des deux faces latérales, ledit bloc de construction est remarquable en ce que
- ledit bloc de construction (20) est constitué de mousse expansive et de sable, ladite mousse expansive étant une mousse polyuréthane, la quantité de mousse expansive est comprise entre 0,5% à 15% du poids en sable, de préférence entre 2% à 8%, de préférence entre 3% et 6%,
- entre la face arrière (23) et la face avant (24) se trouve une partie en isolation (29) s'étendant dans la largeur du bloc de construction (20), ladite partie en isolation (29) étant de forme sensiblement parallélépipédique et dont la hauteur et la longueur est identique au bloc de construction (20).

Grâce à ces dispositions, le bloc de construction permet d'isoler et d'insonoriser. Il est également plus léger, plus facile à transporter et à manipuler.

On entend par mousse expansive, une mousse polyuréthane « monocomposant » qui gonfle en séchant.

Le polyuréthane liquide se transforme en mousse par une réaction chimique (appelée polymérisation) grâce à l'humidité de l'air ou à un apport en eau. Il est généralement conditionné en bombe aérosol à secouer avant usage. Elle peut s'utiliser à l'intérieur et à l'extérieur, adhère extrêmement bien à la plupart des matériaux (béton, brique, plastique, plâtre, métaux, etc.), a des qualités isolantes exceptionnelles (1 centimètre de mousse équivaudrait à 40 mètres de béton) et gonfle énormément (une bombe de 500 millilitres donne approximativement 20 litres de mousse).

L'invention est avantageusement mise en oeuvre selon les modes de réalisation et les variantes exposées ci-après, lesquelles sont à considérer individuellement ou selon toute combinaison techniquement opérante.

Dans un mode de réalisation, la face arrière comporte au moins un parement rectangulaire, de section normalement rectangulaire.

Dans un mode de réalisation, la face avant comporte au moins un parement rectangulaire, de section normalement rectangulaire.

Dans un mode de réalisation, la face arrière ou la face avant comporte deux parements rectangulaires, de section normalement rectangulaire entre lesquelles se trouve un joint creux.

### BREVE DESCRIPTION DES FIGURES

D'autres avantages, buts et caractéristiques de la présente invention ressortent de la description qui suit faite, dans un but explicatif et nullement limitatif, en regard des dessins annexés, dans lesquels :
- la figure 1 représente une vue du dessus d'un premier exemple d'un bloc de construction qui ne fait pas partie de l'invention,
- la figure 2 représente une vue du dessus d'un autre exemple d'un bloc de construction qui ne fait pas partie de l'invention,
- la figure 3 représente une vue en perspective d'un autre exemple d'un bloc de construction qui ne fait pas partie de l'invention,
- les figure 4-7 représente une vue du dessus d'un autre exemple d'un bloc de construction qui ne fait pas partie de l'invention,
- les figures 8 à 12 représentent en vue du dessus des exemples d'un bloc de construction selon l'invention.

### DESCRIPTION D'EXEMPLES DE REALISATION DE L'INVENTION

La figure 1 représente un bloc de construction 20 de forme sensiblement parallélépipédique et comprend une face supérieure 25 au moins apte à être associée avec la ou les faces inférieures d'un ou de deux autres blocs de construction analogues (non représentés), une face inférieure (non représentée) au moins apte à être associée avec la ou les faces supérieures d'un ou de deux bloc de construction 20 analogues (non représentés), au moins deux ouvertures verticales 22. Le bloc de construction 20 comprend deux faces latérales avec un renfoncement 21 et une face avant 24 et une face arrière 23.

Le bloc de construction 20 comprend une quantité de mousse expansive qui est de 4,6% le poids sable. Selon un exemple, la quantité de mousse expansive est de 70 ml et la quantité de sable est de 1,5kg.

Le pourcentage entre 3 et 6% du poids en sable correspond au bon compromis entre la quantité de mousse expansive et la bonne tenue mécanique du bloc de construction 20.

La figure 2 représente une vue du dessus d'un autre exemple d'un bloc de construction 20. Cette figure reprend certains éléments de la figure précédente.

La face avant 24 comporte un parement 26 rectangulaire, de section normalement rectangulaire.

Sur le bord du parement 26 se trouve un joint. Le joint s'étend tout autour du parement 26 sur le bord horizontal de la face avant 24 et le bord vertical.

Le bloc de construction 20 comporte deux ouvertures verticales 22. Les deux ouvertures verticales 22 sont rectangulaires et disposées symétriquement de part et d'autre du plan médian transversal du bloc de construction 20.

Sur les deux faces latérales, chaque renforcement 21 fait apparaître un bourrelet 28 vertical en relief destiné respectivement à venir en appui contre les bourrelets 28 verticaux des blocs de construction 20 adjacents.

La figure 3 représente une vue en perspective d'un autre exemple d'un bloc de construction 20. Cette figure reprend certains éléments de la figure précédente.

Le bloc de construction 20 comporte deux ouvertures verticales 22.

La face avant 24 comporte deux parements 26 rectangulaires, de section normalement rectangulaire. Entre les deux parements 26 rectangulaires se trouve un joint creux 27. Autrement dit, chaque parement 26 est bordé sur une de ses arêtes verticales par un joint creux 27.

On entend par joint creux 27, un rainurage ou une gorge dans la matière.

Lors de l'empilement des blocs de construction 20, chaque parement 26 est toujours séparé d'un des parements 26 adjacents par un joint 27 : soit constitué entre deux parements 26 d'un même bloc de construction 20, soit constitué par un parement 26 d'un bloc et d'un autre parement 26 adjacent d'un autre bloc de construction 20 adjacent.

Les joints jouent le rôle des joints en creux réalisés, dans le montage traditionnel avec du mortier.

La figure 4 représente une vue du dessus d'un autre exemple d'un bloc de construction 20. Cette figure reprend certains éléments des figures précédentes.

Sur cette figure, la face arrière 23 comporte deux parements 26 rectangulaires, de section normalement rectangulaire et la face avant 24 comporte deux parements 26 rectangulaires, de section normalement rectangulaire.

Sur cette figure, une des faces latérale comporte deux bourrelets 28 importants (celui de droite sur la figure), c'est-à-dire qu'il est plus large que l'autre face latérale. Le joint du parement 26 adjacent à ladite face latérale n'existe pas.

La figure 5 représente une vue du dessus d'un autre exemple d'un bloc de construction 20. Cette figure reprend certains éléments des figures précédentes.

Sur cette figure, une des faces latérale comporte deux bourrelets 28 importants (celui de gauche sur la figure), c'est-à-dire qu'il est plus large que l'autre face latérale. Le joint du parement 26 adjacent à ladite face latérale n'existe pas.

Le joint du parement 26 adjacent à ladite face latérale n'existe pas.

La figure 6 représente une vue du dessus d'un autre exemple d'un bloc de construction 20. Cette figure reprend certains éléments des figures précédentes.

Sur cette figure, la face arrière 23 comporte deux parements 26 rectangulaires, de section normalement rectangulaire et la face avant 24 comporte deux parements 26 rectangulaires, de section normalement rectangulaire. Le bloc de construction 20 comporte une symétrie de part et d'autre du plan médian transversal du bloc de construction 20.

La figure 7 représente une vue du dessus de l'assemblage de deux blocs de construction. Cette figure représente l'assemblage d'un angle de mur constitué de deux blocs de construction 20.

La figure 8 représente une vue du dessus d'un exemple d'un bloc de construction 20 selon l'invention. Cette figure reprend certains éléments des figures précédentes.

La face arrière 23 comporte un parement 26 rectangulaire, la face avant 24 comporte un parement 26 rectangulaire.

Entre la face arrière 23 et la face avant 24 se trouve une partie en isolation 29 et une deuxième partie constituée par les deux ouvertures verticales 22. La largeur du bloc de construction 20 a augmenté.

La partie en isolation 29 s'étend dans la largeur du bloc de construction 20. La largeur est définie entre la face avant 24 et la face arrière 23. La hauteur est définie entre la face supérieure 25 et la face inférieure. La longueur est définie entre les deux faces latérales.

La figure 9 représente une vue du dessus d'un autre exemple d'un bloc de construction 20. Cette figure reprend certains éléments de la figure précédente.

Sur cette figure, la face arrière 23 comporte deux parements 26 rectangulaires, de section normalement rectangulaire et la face avant 24 comporte deux parements 26 rectangulaires, de section normalement rectangulaire.

La figure 10 représente une vue du dessus d'un autre exemple d'un bloc de construction 20. Cette figure reprend certains éléments de la figure 8 et 9.

Sur cette figure, une des faces latérale comporte deux bourrelets 28 importants (celui de gauche sur la figure), c'est-à-dire qu'il est plus large que l'autre face latérale. Le joint du parement 26 adjacent à ladite face latérale n'existe pas.

La largeur du bourrelet 28 est constituée de l'épaisseur du parement 26, du joint du parement 26 et d'une partie de la largeur d'une face latérale.

La figure 11 représente une vue du dessus d'un autre exemple d'un bloc de construction 20. Cette figure reprend certains éléments de la figure 8 à 10.

Sur cette figure, la face arrière 23 comporte deux parements 26 rectangulaires, de section normalement rectangulaire et la face avant 24 comporte un parement 26 rectangulaire, de section normalement rectangulaire.

La figure 12 représente une vue du dessus d'un autre exemple d'un bloc de construction 20. Cette figure reprend certains éléments de la figure 8 à 11.

Sur cette figure, le bloc de construction 20 comporte quatre ouvertures verticales 22. Les quatre ouvertures verticales 22 sont rectangulaires et disposées symétriquement de part et d'autre du plan médian transversal du bloc de construction 20. Selon une variante, deux des quatre ouvertures verticales 22 comportent de l'isolation.

Dans un exemple non représenté, le joint entre deux parements 26 permet de positionner un rail qui va comporter par exemple des fils d'électricité, d'antenne, d'internet... Des prises de courant sont alors positionnées où l'on souhaite sur le rail et connectées au fil électrique du rail.

### NOMENCLATURE

- 20: bloc de construction
- 21: renfoncement
- 22: ouverture verticale
- 23: face arrière
- 24: face avant
- 25: face supérieure
- 26: parement
- 27: joint creux
- 28: bourrelet
- 29: isolation

## Revendications

1. Bloc de construction (20) de forme sensiblement parallélépipédique et comprenant une face supérieure (25) au moins apte à être associée avec la ou les faces inférieures d'un ou de deux autres blocs de construction analogues, une face inférieure au moins apte à être associée avec la ou les faces supérieures d'un ou de deux bloc de construction (20) analogues, au moins deux ouvertures verticales (22), le bloc de construction (20) comprenant une face avant (24), une face arrière (23) et deux faces latérales avec un renfoncement (21) faisant apparaître deux bourrelets (28) sur les côtés des deux faces latérales, ledit bloc de construction (20) étant **caractérisé en ce que** :
- ledit bloc de construction (20) est constitué de mousse expansive et de sable, ladite mousse expansive étant une mousse polyuréthane ; la quantité de mousse expansive est comprise entre 0,5% à 15% du poids en sable, de préférence entre 2% à 8%, de préférence entre 3% et 6%.
- entre la face arrière (23) et la face avant (24) se trouve une partie en isolation (29) s'étendant dans la largeur du bloc de construction (20), ladite partie en isolation (29) étant de forme sensiblement parallélépipédique et dont la hauteur et la longueur est identique au bloc de construction (20).

2. Bloc de construction (20) selon la revendication 1, dans lequel la face arrière (23) comporte au moins un parement (26) rectangulaire, de section normalement rectangulaire.

3. Bloc de construction (20) selon la revendication 1, dans lequel la face avant (24) comporte au moins un parement (26) rectangulaire, de section normalement rectangulaire.

4. Bloc de construction (20) selon la revendication 1, dans lequel la face arrière (23) ou la face avant (24) comporte deux parements (26) rectangulaires, de section normalement rectangulaire entre lesquelles se trouve un joint creux (27).

## Patentansprüche

1. Baublock (20) in einer im Wesentlichen Quaderform, und umfassend eine Oberseite (25) die mindestens imstande ist, mit der oder den Unterseiten eines oder zweier anderer analoger Baublöcke in Verbindung gebracht zu werden, eine Unterseite, die mindestens imstande ist, mit der oder den Oberseiten eines oder zweier analoger Baublöcke (20) in Verbindung gebracht zu werden, mindestens zwei vertikale Öffnungen (22), wobei der Baublock (20) eine Vorderseite (24), eine Rückseite (23) und zwei laterale Seiten mit einer Vertiefung (21) umfasst, die zwei Wulste (28) auf den Seitenstücken der beiden lateralen Seiten erscheinen lässt, wobei der Baublock (20) **dadurch gekennzeichnet ist, dass**:
- der Baublock (20) aus expansivem Schaumstoff und aus Sand besteht, wobei der expansive Schaumstoff ein Polyurethanschaumstoff ist; wobei die Menge an expansivem Schaumstoff zwischen 0,5% und 15% des Sandgewichts, vorzugsweise zwischen 2% und 8%, vorzugsweise zwischen 3% und 6% liegt,
- sich zwischen der Rückseite (23) und der Vorderseite (24) ein Teil aus Dämmstoff (29) befindet, der sich in der Breite des Baublocks (20) erstreckt, wobei der Teil aus Dämmstoff (29) in einer im Wesentlichen Quaderform ist, und dessen Höhe und Länge gleich dem Baublock (20) ist.

2. Baublock (20) nach Anspruch 1, wobei die Rückseite (23) mindestens eine rechteckige Verkleidung (26) mit einem normalerweise rechteckigen Querschnitt beinhaltet.

3. Baublock (20) nach Anspruch 1, wobei die Vorderseite (24) mindestens eine rechteckige Verkleidung (26) mit einem normalerweise rechteckigen Querschnitt beinhaltet.

4. Baublock (20) nach Anspruch 1, wobei die Rückseite (23) oder die Vorderseite (24) zwei rechteckige Verkleidungen (26) mit einem normalerweise rechteckigen Querschnitt beinhaltet, zwischen denen sich eine hohle Dichtung (27) befindet.

## Claims

1. Construction block (20) of substantially parallelepiped shape and comprising an upper face (25) at least able to be associated with the lower face or faces of one or two other similar construction blocks, a lower face at least able to be associated with the upper face or faces of one or two similar construction blocks (20), at least two vertical openings (22), the construction block (20) comprising a front face (24), a rear face (23) and two side faces with a recess (21) revealing two beads (28) at the sides of the two side faces, said construction block (20) is **characterized in that**:
- said construction block (20) is made of expanding foam and sand, said expanding foam is a polyurethane foam; the amount of expanding foam is comprised between 0.5% and 15% by weight in sand, preferably between 2% and 8%, preferably between 3% and 6%,
- between the rear face (23) and the front face (24) is an insulating portion (29) extending over the width of the construction block (20), said insulating portion (29) having a substantially parallelepiped shape and of which the height and the length is identical to the construction block (20).

2. Construction block (20) according to claim 1, wherein the rear face (23) includes at least one rectangular cladding (26), with a normally rectangular section.

3. Construction block (20) according to claim 1, wherein the front face (24) includes at least one rectangular cladding (26), with a normally rectangular section.

4. Construction block (20) according to claim 1, wherein the rear face (23) or the front face (24) includes two rectangular claddings (26), with a normally rectangular section between which is a hollow seal (27).
